# EUROPÄISCHE PATENTSCHRIFT

(11) **EP 1 470 279 B1**
(45) Veröffentlichungstag und Bekanntmachung des Hinweises auf die Patenterteilung: **13.04.2005**
(21) Anmeldenummer: 03734682.2
(22) Anmeldetag: 22.01.2003
(51) Int. Cl.: D04H 1/46, B05B 15/06

(54) **REGISTRIEREINHEIT AN EINEM DÜSENBALKEN EINER VORRICHTUNG ZUR ERZEUGUNG VON FEINSTEN FLÜSSIGKEITSSTRAHLEN ZUR STRAHLBEAUFSCHLAGUNG EINER FASERBAHN**
REGISTERING UNIT ON A NOZZLE STRIP OF A DEVICE FOR GENERATING EXTREMELY FINE LIQUID JET STREAMS FOR THE IMPINGEMENT THEREOF ON A WEB OF FIBRE
UNITE D'ENREGISTREMENT SUR UNE RAMPE D'INJECTEURS D'UN DISPOSITIF DE PROJECTION DE JETS DE LIQUIDE FINS POUR L'INJECTION D'EAU DANS UNE NAPPE DE FIBRES

(30) Priorität: 30.01.2002 DE 10203719
(43) Veröffentlichungstag der Anmeldung: 27.10.2004
(73) Patentinhaber: Fleissner GmbH, 63329 Egelsbach (DE)
(72) Erfinder: FLEISSNER, Gerold, CH-6300 Zug (CH)
(74) Vertreter: Meyer-Dulheuer, Karl-Hermann, Dr.
(86) Internationale Anmeldenummer: PCT/EP2003/000573
(87) Internationale Veröffentlichungsnummer: WO 2003/064748

(56) Entgegenhaltungen:
- WO-A-98/37268
- US-A- 5 692 278

## Beschreibung

Die Erfindung bezieht sich auf einen Düsenbalken an einer Vorrichtung zur Erzeugung von feinsten Flüssigkeitsstrahlen zur hydrodynamischen Strahlbeaufschlagung der Fasern einer entlang des Balkens geführten Bahn, wie Faserbahn, Tissue ect. Gewebe oder Gewirke, der aus einem sich über die Arbeitsbreite der Bahn erstreckenden oberen Teil und einem unteren Teil besteht, wobei
a. in dem oberen Teil über seine Länge eine im Querschnitt runde Druckkammer angeordnet ist, der die unter Druck stehende Flüssigkeit z. B. stimseitig zugeführt ist,
b. parallel dazu in dem unteren Teil eine Druckverteilkammer vorgesehen ist,
c. die Druckverteilkammer in einen gegenüber dem Querschnitt der Druckverteilkammer schmalen Flüssigkeitsaustrittsschlitz ausläuft und
d. oberhalb des Flüssigkeitsaustrittsschlitzes ein Düsenstreifen flüssigkeitsdicht gelagert ist, der mit der Vielzahl seiner Düsenlöcher und damit der Vielzahl von nebeneinander austretenden Wasserstrahlen einen dichten Flüssigkeitsvorhang erzeugt.

Eine Vorrichtung dieser Art gemäß des Oberbegriffs des Anspruchs 1 ist in der EP-A-0 725 175 offenbart. In der Druckkammer werden Wasserdrücke bis zu 1000 bar erzeugt.

Beim Betrieb der Wasservernadelungsmaschine kommt es häufig zu Verstopfungen einzelner Düsenlöcher im Düsenstreifen. Zur Herstellung einer streifenfreien Wasservernadelung ist aber ein voll funktionsfähiger Düsenstreifen notwendig. Dies gilt besonders für Produkte, die nach der Wasservernadelung zur Veredelung weiterverarbeitet werden sollen, wie z. B. beim Beschichten von Syntheseleder oder beim Färben von Textilanwendungen.

Um das Verstopfen der Düsenlöcher zu verhindern, ist zunächst dafür Sorge zu treffen, dass nur ein vollständig gereinigte Wasser den Düsenlöchem zufließt. Dennoch ist auf Dauer eine Verschmutzung des Düsenstreifens nicht zu vermeiden, deren Auswirkungen wie ungleichmäßige Verfestigung oder Streifenbildung erst später bei der Beurteilung der fertig produzierten Warenbahn feststellbar ist.

Es liegt der Erfindung die Aufgabe zugrunde, eine Vorrichtung zu finden, mit der bereits die beginnende Verstopfung eines Loches oder mehrerer Löcher fortlaufend festgestellt und von der Bedienung der Maschine registriert werden können, um den Düsenstreifen austauschen oder gleich reinigen zu können.

Die Lösung der gestellten Aufgabe wird durch die Vorrichtung aus Anspruch 1 erreicht und darin gesehen, dass unterhalb des Flüssigkeitsaustrittsschlitzes des unteren Teils, also in Fließrichtung des austretenden Druckwassers hinter dem Düsenstreifen, an dem Unterteil oder unabhängig, aber im Bereich des Unterteils zumindest einerseits der aus dem Düsenstreifen in Reihe hintereinander austretenden Wasserstahlen eine optische Einrichtung zur Feststellung des tatsächlichen Austritts der einzelnen Wasserstrahlen des Flüssigkeitsvorhangs vorgesehen oder wirksam ist.

Mittels dieser optischen Einrichtung sollen also Fehlstellen, unkorrekt arbeitende Düsenlöcher im Düsenstreifen schnell gefunden werden, damit ebenso schnell für eine Besserung von der Bedienungsperson gesorgt werden kann. Die optische Einrichtung kann mit Licht oder aber auch mit andren Strahlen wie Ultraschall od. dgl. arbeiten. Als den tastenden Lichtstrahl registrierende und/oder beurteilende Einrichtung kann eine digital arbeitende Fotozelle oder entsprechende dateierfassende Einrichtungen dienen. Das erfassende Aggregat sollte mit einer elektronischen Einheit verbunden sein, die nach dem Korrelationsprinzip arbeitet und eingegebene Daten mit den tatsächlich festgestellten Daten vergleicht und dementsprechend Signal gibt.

Die Einrichtung zur Feststellung des ordnungsgemäß arbeitenden Düsenstreifens, zur Beobachtung sämtlicher Düsenlöcher eines Düsenstreifens muss sich nicht über die ganze Länge des Düsenstreifens erstrecken. Es sind auch kleinere und ggf. auch mehrere Einrichtungen denkbar, die über eine gewisse Länge des Düsenstreifen, ggf. sich überdeckende Strecken, hin und her changieren und dabei die Daten aufnehmen und zur Zentrale weitergeben.

Ein Düsenbalken der erfindungsgemäß ergänzten Art ist in der Zeichnung beispielhaft dargestellt. Es zeigen:
- Fig. 1: einen Schnitt längs durch einen üblichen Düsenbalken,
- Fig. 2: die Ansicht der Stirnseite des Düsenbalkens nach Fig. 1,
- Fig. 3: einen Schnitt entlang der Linie C - C nach Fig. 1 mit der Ansicht des Unterteils des Düsenbalkens,
- Fig. 4: einen Schnitt quer durch den Düsenbalken entlang der Linie A - A nach Fig. 1 und
- Fig. 5: eine Ausschnittvergrößerung in der Darstellung wie in Fig. 4 im unteren Bereich des Düsenbalkens.

Der aus den Fig. 1 - 3 ersichtliche Düsenbalken ist durch die EP-A-0 725 175 bekannt, er kann durch einen anderen im Prinzip aber ähnlichen hier ersetzt sein. Das Gehäuse des Düsenbalkens besteht aus einem Oberteil 1, das mit dem Unterteil 2 vielfach über die Länge durch nicht dargestellte Schrauben von unten verschraubt ist. Das Oberteil 1 weist längs zwei Bohrungen 4 und 5 auf, von denen die obere die Druckkammer 4 und die untere die Druckverteilkammer 5 ist. Beide Kammern sind an der einen Stirnseite offen und wieder durch die Deckel 6 und 7 flüssigkeitsdicht verschraubt. An der anderen Stirnseite weist die Druckkammer 4 eine Öffnung 4' auf, durch die die unter Druck gesetzte Flüssigkeit eingeführt wird. Die beiden Kammern 4 und 5 sind durch eine Zwischenwandung 8 voneinander getrennt. Über die Länge des Düsenbalkens verbinden eine große Anzahl von Durchflussbohrungen 9 in der Zwischenwandung 8 die beiden Kammern, so dass die in die Druckkammer 4 einströmende Flüssigkeit gleichmäßig verteilt über die Länge in die Druckverteilkammer 5 ausströmt. Die Druckverteilkammer ist nach unten offen, und zwar durch den gegenüber dem Durchmesser der Bohrung der Druckverteilkammer 5 schmalen Schlitz 10, der sich ebenfalls über die Länge des Balkens erstreckt.

Das Oberteil 1 ist mit dem Unterteil 2 fest und flüssigkeitsdicht verschraubt. Die Dichtigkeit wird durch den O-Ring 11 bewirkt, der in einer Ringnut 11' des Oberteils 1 einliegt. In der Mitte zwischen dem O-Ring 11 umschließt den Schlitz 10 einen Federvorsprung 23, der in einer entsprechenden Nut 25 des Unterteils 2 eingepasst ist. In dem Federvorsprung 23 ist noch eine Reparaturnut 26 für den Austausch des Düsenstreifens 14 vorgesehen. In dem Boden der Nut 25 des Unterteils 2 ist wiederum eine Ringnut 12' eingebracht, in der der O-Ring 12 zur Abdichtung des Düsenstreifens 14 einliegt. In einer Linie unterhalb der Flüssigkeitsdurchflussbohrungen 9 und des Schlitzes 10 ist im Unterteil 2 ebenfalls ein Schlitz 13 eingebracht, der in seinem oberen Bereich nur sehr schmal ist und nur wenig mehr als die Breite der wirksamen Düsenöffnungen des Düsenstreifens 14 offen lässt.

Fluchtend mit den Deckeln 6, 7 bzw. der rückwärtigen Gehäusestirnwand 15 ist das Unterteil 2 je durch einen weiteren Deckel 16 und 17 flüssigkeitsdicht verschraubt. In den Deckeln 16, 17 ist in Höhe des im Unterteil gehaltenen Düsenstreifens 14 eine Nut 18, 19 eingebracht, in die sich der Düsenstreifen 14 hinein erstreckt und damit leicht nach Demontage des Deckels 16 oder 17 zum Austausch gefasst werden kann.

Die feinen Düsenöffnungen im Düsenstreifen 14 verstopfen leicht und sollen automatisch feststell- und lokalisierbar sein. Dazu ist im Bereich des Austritts der Wasserstrahlen aus dem Düsenbalken aus dem Schlitz 13 des Unterteils 2 eine Einrichtung 27, 28 angeordnet. Diese kann aus unterschiedlich arbeitenden Einheiten bestehen. Sie muss auch nicht auf beiden Seiten des Wasservorhangs angeordnet sein. Es reicht z. B. nur einen neutralen Hintergrund für die ausgesendeten Strahlen vorzusehen, damit eine Registrierung möglich ist. Jedenfalls besteht sie aus einem Sender und Empfänger. Der Sender besteht z. B. aus einer Lichtquelle und der Empfänger kann aus einer lichtempfindlichen Optik wie Digitalkamera bestehen, die millimetergenau jeden Wasserstrahl oder den ggf. ausbleibenden Wasserstrahl feststellt und an ein Registriergerät für die Bedienungsperson der Maschine weitergibt. Der Sender kann aber auch Ultraschallwellen aussenden, die dann den ggf. fehlenden Wasserstrahl orten. Die Einrichtung kann stationär arbeiten, besser ist es jedoch, die Kamera od. dgl. entlang des Wasservorhangs hin und her bewegbar anzuordnen, damit sie eine größere Strecke der austretenden Wasserstrahlen überwachen kann.

In allen Fällen sollte die installierte Einrichtung 27, 28 nach dem Korrelationsprinzip arbeiten, was heißt, dass in einem Computer die Entfernung vom benachbarten und die Dicke eines jeden Wasserstrahls eingegeben ist, um einen Vergleich mit der Wirklichkeit zu ermöglichen. Die Kamera vergleicht also mit einem Referenzmuster.

## Patentansprüche

1. Düsenbalken an einer Vorrichtung zur Erzeugung von feinsten Flüssigkeitsstrahlen zur hydrodynamischen Strahlbeaufschlagung der Fasern einer entlang des Balkens geführten Bahn, wie Faserbahn, Tissue ect. Gewebe oder Gewirke, der aus einem sich über die Arbeitsbreite der Bahn erstreckenden oberen Teil und einem unteren Teil besteht, wobei
a) in dem oberen Teil über seine Länge eine im Querschnitt runde Druckkammer (4) angeordnet ist, der die unter Druck stehende Flüssigkeit z. B. stimseitig zugeführt ist,
b) parallel dazu in dem unteren Teil eine Druckverteilkammer (5) vorgesehen ist,
c) die Druckverteilkammer (5) in einen gegenüber dem Querschnitt der Druckverteilkammer (5) schmalen Flüssigkeitsaustrittsschlitz ausläuft und
d) oberhalb des Flüssigkeitsaustrittsschlitzes (13) ein Düsenstreifen (14) flüssigkeitsdicht gelagert ist, der mit der Vielzahl seiner Düsenlöcher und damit der Vielzahl von nebeneinander austretenden Wasserstrahlen einen dichten Flüssigkeitsvorhang erzeugt,
**dadurch gekennzeichnet, dass**
e) unterhalb des Flüssigkeitsaustrittsschlitzes (13) des unteren Teils (2), also in Fließrichtung des austretenden Druckwassers hinter dem Düsenstreifen (14), an dem Unterteil (2) oder unabhängig, aber im Bereich des Unterteils (2) zumindest einerseits der aus dem Düsenstreifen (14) in Reihe hintereinander austretenden Wasserstahlen eine optische Einrichtung (27, 28) zur Feststellung des tatsächlichen Austritts der einzelnen Wasserstrahlen des Flüssigkeitsvorhangs vorgesehen oder wirksam ist.

2. Düsenbalken nach Anspruch 1, **dadurch gekennzeichnet, dass** die Beobachtungseinrichtung (27, 28) aus einer Lichtquelle und aus einer lichtempfindlichen Optik besteht.

3. Düsenbalken nach Anspruch 1, **dadurch gekennzeichnet, dass** die Beobachtungseinrichtung (27, 28) mit Ultraschallsensoren od. dgl. versehen ist.

4. Düsenbalken nach Anspruch 1 - 3, **dadurch gekennzeichnet, dass** die optische Einrichtung od. dgl. (27, 28) nach dem Korrelationsprinzip arbeitet.

5. Düsenbalken nach Anspruch 1 - 4, **dadurch gekennzeichnet, dass** die Einrichtung (27, 28) nur einen Teil der Länge des Wasservorhangs überdeckt und über einen größeren Teil der Länge des Wasservorhangs bewegbar wie hin- und her changierbar ist.

6. Düsenbalken nach Anspruch 5, **dadurch gekennzeichnet, dass** die Einrichtung (27, 28) zumindest zeitlich nach und nach die ganze Länge des Wasservorhangs lückenlos abdeckt.

7. Düsenbalken nach Anspruch 1 - 6, **dadurch gekennzeichnet, dass** die von der Einrichtung (27, 28) registrierten Daten mit einem Referenzmuster verglichen und eventuelle Fehlstellen registriert und zur Warnung an eine akustisch und/oder optische Einheit weitergegeben werden.

8. Düsenbalken nach Anspruch 1 bis 7, **dadurch gekennzeichnet, dass** die Lichtquelle zusammen mit der optischen Einrichtung od. dgl. (27, 28) zusammen hin und her changierend gelagert ist.

9. Düsenbalken nach Anspruch 1 bis 8, **dadurch gekennzeichnet, dass** einerseits des Wasservorhangs die optische Einrichtung od. dgl. (27, 28) und anderseits des Wasservorhangs ein neutraler, gleichmäßig reflektierender Hintergrund angeordnet sind.

## Claims

1. A nozzle ramp on a device for creating extremely fine liquid jets for hydrodynamic application of a jet to the fibres of a strip passed along the ramp, such as a strip of fibre, tissue etc., woven or knitted textiles, which includes an upper part extending the entire working width of the strip and a lower part, wherein
a) a pressure chamber (4) with round cross-section is arranged in the upper part over the length thereof, to which the pressurised liquid is supplied, for example, frontally,
b) a pressure distribution chamber (5) is provided parallel therewith in the lower part,
c) the pressure distribution chamber (5) opens into a liquid outlet channel that is narrower than the cross-section of the pressure distribution chamber and
d) a jet strip (14) is disposed in liquid-impermeable manner above the liquid outlet channel (13) and with its many jet nozzles and thus also the many adjacent streams of escaping water creates a dense liquid curtain,
**characterised in that**
e) an optical device (27, 28) is provided or operates on the lower part (2) below the liquid outlet channel (13) of the lower part (2), i.e. in the direction of flow of the escaping pressurised water behind the jet strip (14), or independently but in the area of the lower part (2) at least on one side of the jets of water escaping from the jet strip (14) in a row one behind the other, for determining the actual outflow of the individual water jets of the liquid curtain.

2. The nozzle ramp as cited in Claim 1, **characterised in that** the observation device (27, 28) includes a light source and a light-sensitive optic.

3. The nozzle ramp as cited in Claim 1, **characterised in that** the observation device (27, 28) is provided with ultrasonic sensors or similar.

4. The nozzle ramp as cited in any of Claims 1 to 3, **characterised in that** the optical device or similar (27, 28) works according to the correlation principle.

5. The nozzle ramp as cited in any of Claims 1 to 4, **characterised in that** the device (27, 28) only covers a part of the length of the water curtain and can be moved back and forth and displaced across a large part of the length of the water curtain.

6. The nozzle ramp as cited in Claim 5, **characterised in that** the device (27, 28) at least over a period of time covers the entire length of the water curtain with no gaps.

7. The nozzle ramp as cited in any of Claims 1 to 6, **characterised in that** the data recorded by the device (27, 28) is compared with a reference profile and any imperfections are registered and forwarded to an acoustic and/or optical unit for alert purposes.

8. The nozzle ramp as cited in any of Claims 1 to 7, **characterised in that** the light source and the optical device or similar (27, 28) are housed such that they can be displaced back and forth together.

9. The nozzle ramp as cited in any of Claims 1 to 8, **characterised in that** the optical device or similar (27, 28) is arranged on one side of the water curtain and a neutral, uniformly reflective background is arranged on the other side of the water curtain.

## Revendications

1. Poutre de tuyère sur un dispositif en vue de la production de jets de liquide très fins en vue de la sollicitation par des jets hydrodynamiques des fibres d'une voie guidée le long de la poutre, telle qu'une voie de fibre, un tissu, etc., un tissage ou tissu à mailles, qui est composée d'une partie supérieure s'étendant sur l'ensemble de la largeur de travail de la voie et d'une partie inférieure,
a) une chambre de pression (4) de section transversale ronde à laquelle est acheminé le liquide sous pression, par exemple de manière frontale, étant disposée dans la partie supérieure sur sa longueur,
b) une chambre de distribution de pression (5) étant prévue parallèlement à celle-ci dans la partie inférieure,
c) la chambre de distribution de pression (5) se terminant en une fente de sortie de liquide étroite par rapport à la section transversale de la chambre de distribution de pression (5) et
d) une bande de tuyère (14), qui génère avec une pluralité de ses trous de tuyère et ainsi une pluralité de jets d'eau sortant de manière adjacente un rideau de liquide épais, étant logée de manière étanche au liquide au-dessus de la fente de sortie de liquide (13),
**caractérisée en ce que**
e) un dispositif optique (27, 28) en vue de la constatation de la sortie réelle des jets d'eau individuels du rideau de liquide est prévu ou actif en dessous de la fente de sortie de liquide (13) de la partie inférieure (2), c'est-à-dire dans la direction d'écoulement de l'eau sous pression sortant derrière la bande de tuyère (14), sur la partie inférieure (2) ou indépendamment, mais dans la région de la partie inférieure (2) au moins d'un côté des jets d'eau sortant de la bande de tuyère (14) en rangée les uns derrière les autres.

2. Poutre de tuyère selon la revendication 1, **caractérisée en ce que** le dispositif d'observation (27, 28) se compose d'une source lumineuse et d'une optique sensible à la lumière.

3. Poutre de tuyère selon la revendication 1, **caractérisée en ce que** le dispositif d'observation (27, 28) est pourvu de capteurs à ultrasons ou similaires.

4. Poutre de tuyère selon les revendications 1 à 3, **caractérisée en ce que** le dispositif optique ou similaire (27, 28) fonctionne selon le principe de corrélation.

5. Poutre de tuyère selon les revendications 1 à 4, **caractérisée en ce que** le dispositif (27, 28) ne recouvre qu'une partie de la longueur du rideau d'eau et peut être changé de manière mobile comme par des allers-retours sur une partie relativement importante de la longueur du rideau d'eau.

6. Poutre de tuyère selon la revendication 5, **caractérisée en ce que** le dispositif (27, 28) recouvre au moins dans le temps progressivement l'ensemble de la longueur du rideau d'eau sans faille.

7. Poutre de tuyère selon les revendications 1 à 6, **caractérisée en ce que** les données enregistrées par le dispositif (27, 28) sont comparées à un modèle de référence et les éventuelles lacunes sont enregistrées et sont restituées en tant qu'avertissement à une unité acoustique et/ou optique.

8. Poutre de tuyère selon les revendications 1 à 7, **caractérisée en ce que** la source lumineuse est logée de manière changeante par des allers-retours avec le dispositif optique ou similaire (27, 28).

9. Poutre de tuyère selon les revendications 1 à 8, **caractérisée en ce que** le dispositif optique ou similaire (27, 28) est disposé d'un côté du rideau d'eau et un arrière-plan neutre, réfléchissant de manière uniforme est disposé de l'autre côté du rideau d'eau.
